# EUROPÄISCHE PATENTSCHRIFT

(11) **EP 0 946 404 B1**
(45) Veröffentlichungstag und Bekanntmachung des Hinweises auf die Patenterteilung: **24.10.2001**
(21) Anmeldenummer: 97951849.5
(22) Anmeldetag: 12.12.1997
(51) Int. Cl.: B65H 45/16

(54) **VERFAHREN UND VORRICHTUNG ZUM BEHANDELN LAUFENDER PAPIERBAHNEN**
METHOD AND DEVICE FOR TREATING MOVING PAPER WEBS
PROCEDE ET DISPOSITIF POUR TRAITER DES BANDES DE PAPIER CONTINUES

(30) Priorität: 21.12.1996 DE 19653804
(43) Veröffentlichungstag der Anmeldung: 06.10.1999
(73) Patentinhaber: Koenig & Bauer Aktiengesellschaft, 97080 Würzburg (DE)
(72) Erfinder: ECKERT, Günther, Oskar, D-97225 Zellingen (DE)
(86) Internationale Anmeldenummer: DE9702896
(87) Internationale Veröffentlichungsnummer: WO9828216

(56) Entgegenhaltungen:
- DE-A- 2 920 625
- DE-A- 19 507 351
- US-A- 3 685 820

## Beschreibung

Die Erfindung betrifft ein Verfahren zum Behandeln laufender Papierbahnen gemäß dem Oberbegriff des Anspruches 1 sowie eine dazugehörige Vorrichtung.

Durch die DE-PS 226 943 ist es bekannt, einen Papierbahnstrang mittels eines Zylinderpaares in Signaturen Querzutrennen und nachfolgend Querzurillen.

Nachteilig dabei ist, daß dabei kein Über- oder Unterfalz hergestellt werden kann. Darüberhinaus ist ein Querrillen von Signaturen nur bis zu einer bestimmten Dicke möglich.

Die DE 195 07 351 A1 beschreibt eine Falteinrichtung mit einer Haltevorrichtung. Dabei werden zu faltende Signaturen als Warenbahn angeliefert, geschnitten und anschließend gefaltet.

Der Erfindung liegt die Aufgabe zugrunde, ein Verfahren sowie eine dazugehörige Vorrichtung zum Vorbereiten eines scharfen Falzbruches, insbesondere für dicke Signaturen, zu schaffen.

Diese Aufgabe wird erfindungsgemäß durch die Merkmale der Ansprüche 1 und 3 gelöst.

Die mit der Erfindung erzielbaren Vorteile bestehen insbesondere darin, daß durch ein schwingungsgestütztes Vorbehandeln von Papierbahnen auch dicke Signaturen qualitätsgerecht quergefalzt werden können. Weiterhin ist von Vorteil, wenn einzelne oder geteilte Papierbahnstränge jeweils separat vorbehandelt und nachfolgend einem Sammelzylinder zugeführt werden. Mittels des Verfahrens und der Vorrichtung können auch beim Querfalzen dicker Signaturen scharfe Falzbrüche hoher Qualität werden.

Ein Ausführungsbeispiel der Erfindung ist in der Zeichnung dargestellt und wird im folgenden näher beschrieben.
Es zeigen:
- Fig. 1: eine schematische Darstellung einer Seitenansicht eines Falzapparates mit einer Vorrichtung zum Behandeln einer laufenden Papierbahn, ohne Seitengestelle;
- Fig. 2: eine vergrößerte schematische Darstellung eines in einem Träger angeordneten schwingbaren Drückwerkzeuges.

Die erfindungsgemäße Vorrichtung zum Behandeln einer laufenden Papierbahn 1 bzw. Papierbahnen oder einem Papierbahnstrang besteht aus einer Drückeinrichtung 2. Die Drückeinrichtung 2 weist zwei mitläufig zur Papierbahn 1 rotierende Träger 3; 4 auf. Der erste und zweite Träger 3; 4 kann auch einen gestrichelt dargestellten rechteckigen oder auch einen dargestellten kreisrunden Querschnitt haben (Fig. 1).

Der erste Träger 3 hat an seinen beiden Enden Wellenzapfen 6; 7 und trägt in paralleler Richtung zu seiner Rotationsachse 8 ein aus seinem Umfang 9 herausstehendes schienenartiges und mit dem ersten Träger 3 verbundenes Drückwerkzeug 11 auf, welches an seiner trägerabgewandten Seite eine Arbeitskante 16 aufweist. Das Drückwerkzeug 11 arbeitet mit einer sich am Umfang des zweiten Trägers 4 befindlichen und sich in achsparalleler Richtung erstreckendem Gegendrückwerkzeug 12, z. B. einer aus Gummi oder Kunststoff bestehenden elastischen Leiste, zusammen.

Das Drückwerkzeug 11 ist an seiner Arbeitskante 16 abgerundet, wodurch ein Schneiden in den Papierbahnstrang 1 vermieden wird. Das schienenartige Drückwerkzeug 11 kann in axialer Richtung des ersten Trägers 3 durchgängig ausgebildet oder in mehrere Teile unterteilt sein. Während des Betriebes taucht die Arbeitskante 16 des Drückwerkzeuges 11 in das Gegendrückwerkzeug 12 ein und übt einen Druck auf den dazwischenliegenden Papierbahnstrang 11 aus.

Nach einer bevorzugten Ausführungsform wirkt das Drückwerkzeug 11 als Sonotrode und bildet das letzte Glied einer Kette, welche aus einem Schwingungserzeuger, z. B. Ultraschallgenerator 17, einem Konverter 18 und einem Verstärker 19 besteht. Der Ultraschall, im Bereich von 20 oder 40 Kiloherz unterstützt das Vorbrechen der Papierfasern an einer vorgesehenen Querfalzlinie 15; 20 des Papierbahnstranges 1.

Ein Wellenzapfen 7 kann Schleifringe 21; 22 aufweisen, über welche Schleifringkörper 23; 24 die Energieversorgung für das Ultraschallwerkzeug sichern.

Das Drückwerkzeug 11 kann auch mit einem im ersten Träger 3 angeordneten Magnetschwingungserzeuger verbunden sein.

Das Drückwerkzeug 11 schwingt in radialer Richtung A hin- und her, so daß pro Drückvorgang mehrere Hübe auf die Signaturen 39 bis 42 ausgeübt werden. Bei diesem Drückvorgang werden die insbesondere in Papierbahnstrang-Laufrichtung orientierten Fasern des Papierbahnstranges 1 je nach einem voreingestellten Betrag des ausgeübten Druckes entweder plastisch verformt oder vorgebrochen.

Der so mit Querrillen 13; 14; 25 versehene Papierbahnstrang 1 wird, von einem Zugwalzenpaar 26 unterstützt, einem Einlaufspalt zwischen einem zweiteiligen Schneidzylinder 27 mit zwei Schneidmessern 28 zum Querschneiden und einem dreiteiligen Punktur- und Falzmesserzylinder 29 zugeleitet. Der Punktur- und Falzmesserzylinder 29, d. h. Sammelzylinder weist an seinem Umfang in gleichen Abständen angeordnete Falzmesser- 31 und Punktursysteme 32 sowie neben den Punktursystemen 32 angeordnete Gegenschneidleisten 33 auf. Mit dem Punktur- und Falzmesserzylinder 29 steht ein dreiteiliger Falzklappenzylinder 34 mit Falzklappen 36 zum Querfalzen entlang der vor vorgesehenen Querfalzlinien 14; 15 bzw. der eingebrachten Querrillen 13; 14; 25 in Verbindung, welcher die gefalzten Druckprodukte dann über ein Schaufelrad 37 auf einer Bandauslage 38 ablegt.

Es ist auch möglich, abweichend von der Darstellung in Fig. 1 dem Falzapparat zwei oder mehrere getrennte, erst vor dem Zugwalzenpaar 26 zusammenlaufende Papierstränge zuzuleiten, die jedoch vorher von jeweils separaten Drückeinrichtungen 2 quergerillt werden. Diese Anordnung ist insbesondere bei sehr dicken Signaturen vorteilhaft. Beim Querrillen stellt sich jeweils ein maximaler Biegeradius der Querrillen ein, der etwa der Dicke des Papierstranges 1 entspricht. Dadurch ist z. B. bei Sammelprodukten auch die äußere Lage scharf gefalzt.

Es ist natürlich auch möglich, z. B. einem dicken Papierbahnstrang 1 vor dem Behandeln in mehrere einzelne Papierbahnstränge aufzuteilen und separaten Drückeinrichtungen 2 zuzuführen, von welchen sie nachfolgend wieder vereint quergeschnitten oder quergefalzt werden.

Weiterhin ist es möglich, für die Drückeinrichtung 2 andere Zylinderteilungen zu verwenden. So können der erste Träger 3 und der zweite Träger 4 auch jeweils zweifeldrig ausgebildet sein oder noch eine andere Teilung aufweisen.

Schließlich ist es durch das Trennen des Schneid- und Querrillvorganges auch möglich, einen über- oder Unterfalz bei den quergefalzten Signaturen herzustellen.

Nach einer anderen Ausführungsvariante ist es möglich, das im zweiten Träger 4 eingebrachte Gegendrückwerkzeug 12 als eine sich im zweiten Träger 4 in achsparalleler Richtung eingebrachte Nut auszubilden, welche einen Nutgrund aus elastischem Material aufweist, wie z. B. aus Kunststoff oder Gummi.

Schließlich kann auch eine als Gegendrückwerkzeug 12 verwendete Leiste mit einem im zweiten Träger 4 angeordneten nichtdargestellten Schwingungserzeuger 17; 18; 19 verbunden sein, wodurch ein Querrillen besonders effektiv durchgeführt werden kann.

### Bezugszeichenliste

- 1: Papierbahn, Papierbahnstrang
- 2: Drückeinrichtung
- 3: Träger, erster (11)
- 4: Träger, zweier (12)
- 5: -
- 6: Wellenzapfen
- 7: Wellenzapfen
- 8: Rotationsachse (3)
- 9: Umfang (3)
- 10: -
- 11: Drückwerkzeug, schienenartig (3)
- 12: Gegendrückwerkzeug; Leiste (4)
- 13: Querrille (1)
- 14: Querrille (1)
- 15: Querfalzlinie, vorgesehene
- 16: Arbeitskante (11)
- 17: Ultraschallgenerator
- 18: Konverter
- 19: Verstärker
- 20: Querfalzlinie, vorgesehene
- 21: Schleifring (7)
- 22: Schleifring (7)
- 23: Schleifringkörper (21)
- 24: Schleifringkörper (22)
- 25: Querrille (1)
- 26: Zugwalzenpaar
- 27: Schneidzylinder
- 28: Schneidmesser (27)
- 29: Punktur- und Falzmesserzylinder
- 30: -
- 31: Falzmessersystem (29)
- 32: Punktursystem (29)
- 33: Gegenschneidleiste (29)
- 34: Falzklappenzylinder
- 35: -
- 36: Falzklappen (34)
- 37: Schaufelrad
- 38: Bandablage
- 39: Signatur (1)
- 40: Signatur (1)
- 41: Signatur (1)
- 42: Signatur (1)

- A: Schwingungsrichtung (11)

## Patentansprüche

1. Verfahren zum Behandeln von laufenden Papierbahnen (1) mit folgenden Verfahrensschritten:
a) auf die laufenden Papierbahnen (1) wird vor dem Querschneiden und Querfalzen entlang einer vorgesehenen Querfalzlinie (15; 20) streckenweise oder durchgängig mittels eines in radialer Richtung (A) schwingenden schienenartigen Drückwerkzeuges (11) sowie eines starren oder in radialer Richtung schwingenden Gegendrückwerkzeuges (12) ein Druck ausgeübt,
b) die so behandelten Papierbahnen (1) werden anschließend in Signaturen (39 bis 42) quergeschnitten,
c) die Signaturen (39; 40) werden schließlich entlang der vorgesehenen Querfalzlinie (15; 20) quergefalzt.

2. Verfahren nach Anspruch 1, **dadurch gekennzeichnet, daß** ein dicker Papierbahnstrang (1) vor dem Behandeln in mehrere einzelne Papierbahnstränge aufgeteilt und nachfolgend jeweils separaten Drückeinrichtungen (2) zugeführt und schließlich gemeinsam quergeschnitten und quergefalzt werden.

3. Vorrichtung zur Durchführung des Verfahrens nach Anspruch 1, **dadurch gekennzeichnet, daß** ein aus einem rotierenden ersten Träger (3) für ein Drückwerkzeug (11) und aus einem rotierenden zweiten Träger (4) für ein Gegendrückwerkzeug (12) bestehenden Druckeinrichtung (2) einer Schneid- und Querfalzvorrichtung (27; 29; 34) vorgeordnet ist.

4. Vorrichtung nach Anspruch 3, **dadurch gekennzeichnet, daß** das Drückwerkzeug (11) schienenartig ausgebildet und mit einer Arbeitskante (16) versehen, sich in achsparalleler Richtung des ersten Trägers (3) erstreckend ausgebildet und mit dem Träger (3) verbunden ist.

5. Vorrichtung nach Anspruch 3, **dadurch gekennzeichnet, daß** das Drückwerkzeug (11) mit einem in dem ersten Träger (3) angeordneten Schwingungserzeuger (17; 18; 19) verbunden ist.

6. Vorrichtung nach Anspruch 3, **dadurch gekennzeichnet, daß** das Gegendrückwerkzeug (12) aus einer flachen elastischen, sich in achsparalleler Richtung des zweiten Trägers (4) erstreckenden und mit dem Träger (4) verbundenen Leiste besteht.

7. Vorrichtung nach Anspruch 3, **dadurch gekennzeichnet, daß** das Gegendrückwerkzeug (12) aus einer im zweiten Träger (4) eingebrachten, sich in achsparalleler Richtung erstreckenden Nut mit elastischem Nutgrund besteht.

8. Vorrichtung nach Anspruch 6, **dadurch gekennzeichnet, daß** die Leiste (12) mit einem im zweiten Träger (4) angeordneten Schwingungserzeuger (17; 18; 19) verbunden ist.

9. Vorrichtung nach den Ansprüchen 5 oder 8, **dadurch gekennzeichnet, daß** der Schwingungserzeuger (17; 18; 19) als Magnet-Schwingungserzeuger ausgebildet ist.

10. Vorrichtung nach den Ansprüchen 3 bis 9, **dadurch gekennzeichnet, daß** bei mehreren Papiersträngen jeder Papierstrang (1) mittels einer separaten Drückeinrichtung (2) behandelt wird.

## Claims

1. Method of treating moving paper webs (1), having the following method steps:
a) before cross-cutting and cross-folding along a cross-folding line (15; 20) which is provided, a pressure is exerted on the running paper webs (1), either over a distance or continuously, by means of a rail-like pressing tool (11) which oscillates in the radial direction (A), and an opposing pressing tool (12) which is rigid or oscillates in the radial direction,
b) the paper webs (1) treated in this way are then cross-cut into signatures (39 to 42),
c) the signatures (39; 40) are finally cross-folded along the cross-folding line (15; 20) that this provided.

2. Method according to Claim 1, **characterized in that** before being treated, a thick paper web stream (1) is divided up into a number of individual paper web streams and subsequently respectively fed to separate pressing devices (2) and finally cross-cut and cross-folded together.

3. Device for implementing the method according to Claim 1, **characterized in that** a pressing device (2) comprising a rotating first carrier (3) for a pressing tool (11) and a rotating second carrier (4) for an opposing pressing tool (12) is arranged upstream of a cutting and cross-folding device (27; 29; 34).

4. Device according to Claim 3, **characterized in that** the pressing tool (11) is constructed like a rail and is provided with a working edge (16), is designed to extend in the direction parallel to the axis of the first carrier (3) and is connected to the carrier (3).

5. Device according to Claim 3, **characterized in that** the pressing tool (11) is connected to a vibration generator (17; 18; 19) arranged in the first carrier (3).

6. Device according to Claim 3, **characterized in that** the opposing pressing tool (12) comprises a flat, resilient strip which extends in the direction parallel to the axis of the second carrier (4) and is connected to the carrier (4).

7. Device according to Claim 3, **characterized in that** the opposing pressing tool (12) comprises a groove which is made in the second carrier (4), extends in the direction parallel to the axis and has a resilient groove base.

8. Device according to Claim 6, **characterized in that** the strip (12) is connected to a vibration generator (17; 18; 19) arranged in the second carrier (4).

9. Device according to Claim 5 or 8, **characterized in that** the vibration generator (17; 18; 19) is constructed as a magnetic vibration generator.

10. Device according to Claims 3 to 9, **characterized in that**, in the case of a plurality of paper streams, each paper stream (1) is treated by means of a separate pressing device (2).

## Revendications

1. Procédé pour traiter des bandes de papier (1) en défilement, comportant les étapes de procédé suivantes:
a) sur les bandes de papier (1) en défilement, avant de procéder au découpage transversal et au pliage transversal, on exerce une pression le long d'une ligne de pliage transversal (15; 20) prévue, par tronçons ou bien de façon continue, au moyen d'un outil de pressage (11) du genre d'une glissière, oscillant en direction radiale (A), ainsi que d'un contre-outil de pressage (12) fixe ou oscillant en direction radiale,
b) les bandes de papier (1) ainsi traitées sont ensuite découpées transversalement en formant des signatures (39 à 42),
c) les signatures (39; 40) sont enfin pliées transversalement, le long de la ligne de pliage transversale (15; 20) prévue.

2. Procédé selon la revendication 1, **caractérisé en ce qu'**un tronçon de bande de papier (1) épais, avant le traitement, est subdivisé en une pluralité de tronçons de bande de papier individuelles et est ensuite amené chaque fois à des dispositifs de pressage (2) séparés, et est enfin conjointement découpé transversalement et plié transversalement.

3. Dispositif de mise en oeuvre du procédé selon la revendication 1, **caractérisé en ce qu'**un dispositif de pressage (2), constitué d'un premier support (3) rotatif pour un outil de pressage (11) et d'un deuxième support (4) rotatif pour un contre-outil de pressage (12), est disposé en amont d'un dispositif de découpage et de pliage transversal (27; 29; 34).

4. Dispositif selon la revendication 3, **caractérisé en ce que** l'outil de pressage (11) est réalisé à la façon d'une glissière et est muni d'une arête de travail (16), et réalisé en s'étendant dans la direction parallèle à l'axe, du premier support (3) et est relié au support (3).

5. Dispositif selon la revendication 3, **caractérisé en ce que** l'outil de pressage (11) est relié à un générateur d'oscillation (17; 18; 19) disposé dans le premier support (3).

6. Dispositif selon la revendication 3, **caractérisé en ce que** l'outil de contre-pressage (12) est constitué d'une bande élastique plate, s'étendant dans la direction parallèle à l'axe du deuxième support (4) et reliée au support (4).

7. Dispositif selon la revendication 3, **caractérisé en ce que** l'outil de contre-pressage (12) est constitué d'une rainure ménagée dans le deuxième support (4), s'étendant dans une direction parallèle à l'axe, ayant un fond de rainure élastique.

8. Dispositif selon la revendication 6, **caractérisé en ce que** la bande (12) est reliée à un générateur d'oscillation (17; 18; 19) disposé dans le deuxième support (4).

9. Dispositif selon les revendications 5 ou 8, **caractérisé en ce que** le générateur d'oscillation (17; 18; 19) est réalisé sous la forme d'un générateur d'oscillation magnétique.

10. Dispositif selon les revendications 3 à 9, **caractérisé en ce que**, dans le cas où l'on a plusieurs tronçons de papier, chaque tronçon de papier (1) est traité au moyen d'un dispositif de pressage (2) séparé.
